# EUROPÄISCHE PATENTSCHRIFT

(11) **EP 0 860 682 B1**
(45) Veröffentlichungstag und Bekanntmachung des Hinweises auf die Patenterteilung: **02.05.2002**
(21) Anmeldenummer: 97204141.2
(22) Anmeldetag: 30.12.1997
(51) Int. Cl.: F42B 12/38

(54) **Vorrichtung für die optische Markierung der Flugbahn von durch Triebwerke beschleunigten Flugkörpern**
Device for the optical marking of the trajectory of missiles propelled by thrusters
Dispositif de marquage optique de la trajectoire de missiles propulsés par moteurs à réaction

(30) Priorität: 25.02.1997 US 38309 P
(43) Veröffentlichungstag der Anmeldung: 26.08.1998
(73) Patentinhaber: RUAG Munition, 3602 Thun (CH)
(72) Erfinder: Bissig, Josef, 6460 Altdorf (CH); Oechslin, Rolf, 3700 Spiez (CH); Rauber, Walter, 3645 Gwatt (CH)
(74) Vertreter: Frauenknecht, Alois J.

(56) Entgegenhaltungen:
- GB-A- 1 236 416
- US-A- 3 680 484
- US-A- 4 643 098
- US-A- 4 721 042

## Beschreibung

Die Erfindung bezieht sich auf eine Vorrichtung gemäss dem Oberbegriff des Patentanspruchs 1.

Es ist bekannt die Flugbahn von Raketen oder Flugzeugen mit optischen Zielfolgegeräten zu vermessen und aufzuzeichnen.

Im Zusammenhang mit der Ausbildung von Personal zur Bedienung von Boden/Luft-Raketen, Boden/Boden-Raketen und Luft/-Boden-Raketen ist es jedoch hilfreich, wenn die Flugbahn der Rakete, zumindest in ihrem Startbereich, optisch sichtbar ist.

Ebenfalls können von Piloten Ausweichmanöver geübt werden, wenn sie den Start von Übungsraketen frühzeitig und sicher erkennen können.

Aus der US-A-4 721 042 ist eine Rakete mit einer Leuchteinheit bekannt, die nach dem Start der Rakete gezündet wird und während dem Flug eine sichtbare Leuchtspur abgibt. Die Leuchteinheit ist als Hohlzylinder ausgebildet, die zwischen der Aussenseite des Gehäuses der Antriebsdüse und der inneren Wand der Rakete angeordnet ist. Der Hohlzylinder ist durch spezielle konstruktive Massnahmen im Bereich des Antriebsteils der Rakete gebildet.

Es ist daher Aufgabe der vorliegenden Erfindung eine Vorrichtung zu schaffen, welche ohne weiteres als zusätzliche Einheit einem Triebwerk zugeordnet werden kann und die die Schubleistung des Motors nicht oder nur unmerklich beeinträchtigt und keinen Einfluss auf das Steuerungsverhalten des Flugkörpers hat.

Zudem darf die Systemsicherheit des gesamten Flugkörpers durch diese zusätzliche Einheit, auch bei extremen Betriebsbedingungen, nicht gefährdet werden.

Diese Aufgabe wird durch die im Kennzeichen des Anspruchs 1 angegebenen Massnahmen gelöst.

Vorteilhaft ist eine heckseitig an einem Siebrohr angebrachte Diffusor-Fläche, da sie strömungsgünstig ist und auch eine koaxiale Rauchverteilung begünstigt.

Bewährt hat sich eine hitzeempfindliche Folie, die durch die heissen Abgase des Triebwerks geschmolzen und/oder gezündet wird und das Eindringen der Gase in die Raucheinheit ermöglicht.

In nachfolgend abhängigen Ansprüchen sind vorteilhafte Weiterbildungen des Erfindungsgegenstands beschrieben.

Durch den Einbezug von Bohrungen in die Diffusor-Fläche, Anspruch 2, können Überdrucke in der Raucheinheit abgebaut werden und Funktionsstörungen, insbesondere bei höheren Temperaturen verhindert werden.

Günstig sind Verschlusszapfen nach Anspruch 3, welche in einfachster Weise Überdrucke abbauen können, indem sie aus den Bohrungen geschoben werden.

Das in Anspruch 4 erwähnte Band erleichtert die Montage der Zapfen und ist zudem strömungsgünstig.

Ebenfalls strömungsgünstig ist eine bombierte Ausgestaltung des Einlasses, vgl. Anspruch 5, sie leitet zudem die heissen Gase des Triebwerks in Richtung Hitze empfindliche Folie und beschleunigt deren Entzünden.

Günstig ist ein Rauchsatz gemäss Anspruch 6.

Die pyrotechnische Mischung gemäss Anspruch 7 hat sich als optimal erwiesen.

Alternativ lässt sich die Konstruktion einer Raucheinheit auch auf eine Dampfeinheit übertragen, wobei die Druckerzeugung in den wasserführenden Leitungen leicht durch den Staudruck der Rakete erzeugbar ist und die Initiierung der Dampfbildung durch das Abschmelzen und/oder Abbrennen der Verschlussstücke oder Sicherungen, Anspruch 8, erfolgt.

Anhand von praktischen Ausführungsbeispielen wird nachfolgend der Erfindungsgegenstand näher dargestellt.

Es zeigen:
- Fig. 1: eine funktionsfähige Raucheinheit in Schnittdarstellung, ohne Füllung und innere Abdeckung,
- Fig. 2: die Raucheinheit Fig. 1, eingebaut in eine Übungsrakete in betriebsbereitem Zustand,
- Fig. 3: ein einstückiges Siebrohr einer weiterentwickelten Raucheinheit, einer Variante zu Fig. 1, mit axialen Bohrungen in der Diffusor-Fläche,
- Fig. 4: ein Band mit Verschlusspropfen zum Verschliessen von Bohrungen in der Diffusor-Fläche des Sieb-Rohrs Fig. 3 und
- Fig. 5: eine Schnittdarstellung einer Raucheinheit mit den Bestandteilen nach Fig. 3 und Fig. 4.

In sämtlichen Figuren sind gleiche Funktionsteile mit gleichen Bezugsziffern versehen.

Gemäss Fig. 1 ist mit 1 der Ausgang eines Hohlzylinders bezeichnet, in dessen Inneren befindet sich ein Sieb-Rohr 2, welches eine Vielzahl zylindrischer Bohrungen 5 aufweist.

Der Aussenring 1 und das Sieb-Rohr 2 sind in bekannter Weise durch Nieten 3 miteinander fest verbunden.

Im Aussenring 1 befindet sich eine Einfüllöffnung 4, welche dem Einfüllen eines Rauchsatzes in den zwischen den Teilen 1 und 2 gebildeten Hohlraum, die Brennkammer 6, dient.

Die Brennkammer 6, in welcher eine Rauchbildung erfolgt, besitzt heckseitig eine kegelförmige Diffusor-Fläche 7.

Gemäss Fig. 2 ist die Raucheinheit nach Fig. 1 in das Gehäuse 16 einer Übungsrakete R eingeschoben. Der Aussenring 1, im Innern des Gehäuses 16, ist über einen Adapter-Flansch 10 mit einer notorisch bekannten Schubdüse 12 eines Triebwerks 11 mechanisch verbunden. Beim Triebwerk 11 handelt es sich um einen Feststoff-Booster.

In Abschussrichtung f ist ein länglicher Frontkörper 13 (Eject Bar) mit einer Spitze 14 vorgesehen, welcher in Bezug auf seine Masse und Trägheitsmomente die Eigenschaften einer realen Lenkwaffe aufweist.

Heckseitig ist das Endteil 15 analog einer üblichen Lenkwaffe ausgebildet.

In der Brennkammer 6, gebildet aus dem Aussenring 1 und dem Sieb-Rohr 2, befindet sich ein an sich bekannter Rauchsatz 9.

Die Diffusor-Fläche 7 weist einen grösseren Öffnungswinkel auf als der kegelförmige Teil der Düsenbohrung 7' in einer Schubdüse 12.

Im Innern der Raucheinheit sind die Bohrungen 5 durch eine leicht entflammbare Folie 8 abgedeckt.

Die Funktionsweise der Vorrichtung ist von grösster Einfachheit und somit von höchster Betriebssicherheit: Wird der Raketenmotor 11 in üblicher Weise gezündet, entstehen Heiss-Gase, welche über die Düsenbohrung 7' auf die Folie 8 treffen und diese anzünden. Gleichzeitig wird der in der Brennkammer 6 befindliche Rauchsatz 9 gezündet; die Rauchgase werden mit der abströmenden Luft abtransportiert und sind, im vorliegenden Fall über die gesamte Fugbahn der Übungsrakete R vorhanden und bilden einen entsprechenden Schweif, der die Flugbahn der Rakete R anzeigt.

Im vorgängig beschriebenen und erprobten Ausführungsbeispiel handelt es sich um eine Boden/Luft-Rakete des Typs Stinger (siehe Prospekt 01-710A, undatiert, der BC BRUNSWICK CORPORATION, Defense Division, 3333 Harbor Blvd., Costa Mesa, CA 92626 USA: STINGER Weapon System Training STLS, bzw. STINGER Launch Simulator STLS). Diese Rakete besitzt ein Starttriebwerk, welche die Rakete auf eine zum Abschuss nötige minimale Geschwindigkeit von 30 m/s beschleunigt. Nach dem Verlassen des Abschussrohrs ist die Schubphase des Starttriebwerks beendet, es werden demzufolge auch keine Rauchgase produziert. Diese Übungsrakete R besitzt kein Marschtriebwerk.

Der verwendete Rauchsatz 9 basiert auf einer pyrotechnischen Mischung aus 22% Zinkoxid, 18% Polyvinylchlorid, einer Reaktionsmischung aus 22% Zinkdiaminchlorid, 36% Ammoniumperchlorat und 2% Kollodiumwolle E220. Der pulverförmige Rauchsatz wird in üblicher Weise mittels Vibrator beim Einfüllen in die Brennkammer 6 verdichtet.

Bewährt haben sich im Sieb-Rohr 2 auf der ganzen Zylinderfläche verteilte vierundzwanzig Bohrungen von je 5,8 mm Durchmesser.

Der Aussenring 1 und das Siebrohr 2 sind aus handelsüblichem Chrom/Nickel-Stahl hergestellt. Die Nieten 3, Fig.1, sind aus einer Aluminiumlegierung und eine hier nicht näher dargestellte Abdeckung der Einfüllöffnung 4 aus einer handelsüblichen Aluminiumfolie mit leitender Oberfläche (Scotch-Tape #1170, according to MIL-A-46050; Handelsmarke der Firma 3M Minnesota, USA). Die hitzeempfindliche Folie 8 ist ein ebenfalls handelsübliches Aluminiumband (COROPLAST #919, alubedampft; Firma Permapack AG, CH-9401 Rorschach).

Bei der praktischen Erprobung der vorgängig beschriebenen ersten Variante einer Raucheinheit hat es sich gezeigt, dass bei Umgebungstemperaturen von über 50° C der Schubstrahl des Raketenmotors 11 den Aussenring 1 aufbläht und dadurch die Rakete R im Abschussrohr behindert oder dass diese sogar darin stecken bleibt.

In einem bevorzugten Ausführungsbeispiel wurde daher der Erfindungsgegenstand weiterentwickelt, indem eine Ausgestaltung des Sieb-Rohrs 2 gemäss Fig. 3 vorgesehen wurde.

Dieses Sieb-Rohr 2 ist einstückig ausgestaltet und besitzt in seinem zylindrischen Rohrteil Bohrungen 5, welche identisch sind mit denjenigen gemäss Fig. 1. Zusätzlich weist das Sieb-Rohr 2 nach Fig. 3 je seitlich ein Aussengewinde 17 und in seiner Diffusor-Fläche 7 ebenfalls Bohrungen 18, die hier aber axial verlaufen.

Diese axialen Bohrungen 18 sind mittels eines ringförmigen Bands 19 mit Verschlusszapfen 20, Fig. 4 verschlossen.

In der Zusammenstellungszeichnung Fig. 5 ist das bevorzugte Ausführungsbeispiel als Ganzes dargestellt.

Nach der Auskleidung der zylindrischen Mantels des Sieb-Rohrs 2 mittels der hitzeempfindlichen Folie 8 wird der Adapterflansch 10 mit seiner Stirnfläche 10' durch vier Befestigungsschrauben 3' an der Schubdüse 12 des Raketenmotors 11, vgl. Fig. 2 verschraubt. Diese Schrauben 3' finden in einer ringförmigen Ausnehmung 22 platz. Der Aussenring 1 ist von der linken Seite her über das Sieb-Rohr 2 geschoben und an dessen Aussengewinde 17, heckseitig verschraubt. Dabei liegt die Flanschpartie 1' des Aussenrings 1 dicht an der Flanschpartie 2' des Sieb-Rohrs 2 an.

Im Unterschied zu Fig. 1 bzw. Fig. 2 ist hier das Sieb-Rohr 2 strömungsgünstiger ausgestaltet, in dem es einen bombierten Einlass 21 aufweist, welcher die Treibgase des Raketenmotors verstärkt durch die Bohrungen 5 Richtung Folie 8 lenkt und deren Anzünden beschleunigt.

So dann werden die Verschlusszapfen 20 zusammen mit dem ringförmigen Band 19 von aussen in die Bohrungen 18 - in der Diffusor-Fläche 7 hineingedrückt. Das Band 19 wird mit einem handelsüblichen Silikonkleber mit dem Flansch 7 verklebt. Daraufhin wird der Rauchsatz 9, in Form von kleinen "Pellets" in den resultierenden Zwischenraum, die Brennkammer 6 eingefüllt, verdichtet und anschliessend die Einfüllöffnung 4 mit einem handelsüblichen Klebstreifen 4' verschlossen.

Die genauere Ausgestaltung des ringförmigen Bands 19 mit seinen am Band angegossenen Verschlusszapfen 20 ist der Fig. 4 zu entnehmen. Als Material hat sich hierfür Polyurethan bewährt, das sich in einem Druckgiessverfahren ("Spritzen") leicht einstückig fabrizieren lässt.

Im Gegensatz zur ersten Variante sind der Aussenring 1 und das Siebrohr 2 hier aus einer hochfesten Aluminiumlegierung (Handelsmarke Perunal 215 der Firma Alusuisse AG, Schweiz; Werkstoff nach DIN 3.4365; Bezeichnung USA: 7075 - T6). Diese Aluminiumlegierung ergibt gegenüber der vorgängig beschriebenen Variante eine Gewichtsersparnis und lässt sich wirtschaflicher herstellen.

In einer weiteren, gegenüber Fig. 2 geänderten Ausführungsform wird auf die dort dargestellte Formschlüssigkeit der Raucheinheit verzichtet, so dass diese nachträglich - optional - in die Übungsrakete R eingeschoben und verschraubt werden kann.

Das Verfolgen des Raketenabschusses erleichtert dem Bodenpersonal das notwendige Einüben der Abschussmanipulationen. In gleicher Weise können Piloten Ausweichmanöver trainieren, wenn sie die Flugbahn der Rakete aus ihrer Sicht beobachten können. Im Ernstfall, d.h. wenn eine Rakete mit Kriegsmunition abgeschossen wird, genügt dem Piloten bereits der durch den Raketenmotor oder dessen Booster erzeugte Rauch um einen Abschuss nicht nur zu erkennen, sondern auch um das ihn und das Flugzeug rettende Ausweichmanöver einzuleiten; ist doch die Flugdynamik einer konventionellen Boden/Luftrakete aus systemtechnischen Gründen sehr beschränkt.

Selbstverständlich ist der Erfindungsgegenstand nicht auf das Ausführungsbeispiel beschränkt, er lässt sich in analoger Weise auch an andere Triebwerke, Nachbrenner und dgl. adaptieren.

Anstelle der verwendeten pyrotechnischen Rauchsätze sind auch sogenannte Dampfgeneratoren denkbar, welche noch umweltfreundlicher als der an sich gefahrlos zu verwendende Rauchsatz 9 sind. Der bei der Dampfbildung ablaufende endotherme Prozess würde zudem der Kühlung der Brennkammer dienen und könnte somit die an sich bereits vorhandene Wiederverwendbarkeit des Systems erhöhen und würde insbesondere das Abschussrohr und die daran montierten Bauteile schonen.

Bei Übungsraketen könnten auch, anstelle von Zielfolge-Elektronik und von Sprengladungen die notwendigen Wasserbehälter in den Raketenkörper integriert werden.

Es sind auch Kombinationen von pyrotechnischen Raucheinheiten und wassergespeisten Dampfeinheiten denkbar, die sequentiell und/oder parallel zuschaltbar sind.

## Patentansprüche

1. Vorrichtung zur Erzeugung einer optischen Markierung der Flugbahn eines durch ein Triebwerk beschleunigten Flugkörpers, insbesondere einer Rakete, welche Vorrichtung dem Triebwerk zugeordnet ist und eine als Hohlzylinder ausgebildete Einheit aufweist, die dem austretenden Gasstrahl und/oder der abströmenden Luft sichtbare Rauch- und/oder Dampfpartikel beimengt, **dadurch gekennzeichnet, dass** an die Düse des Triebwerks bzw. an den Raketenmotor eine Rauch- und/oder Dampfeinheit angeschlossen ist, welche durch den Gasstrahl des Raketenmotors aktiviert bzw. gezündet wird, dass im Inneren des Hohlzylinders (1;2) ein Siebrohr (2) vorgesehen ist, welches heckseitig eine Diffusor-Fläche (7) aufweist, und dass der Hohlzylinder (1;2) im Inneren Bohrungen (5) aufweist, welche durch eine hitzempfindliche Folie (8) abgedeckt sind,

2. Vorrichtung nach Anspruch 1, **dadurch gekennzeichnet, dass** in der Diffusor-Fläche (7) axiale Bohrungen (18) vorhanden sind.

3. Vorrichtung nach Anspruch 2, **dadurch gekennzeichnet, dass** die Bohrungen (18) durch Verschlusszapfen (20) dicht verschlossen sind.

4. Vorrichtung nach Anspruch 2, **dadurch gekennzeichnet, dass** die Bohrungen (18) durch Verschlusszapfen (20), welche an einem Band (19) angeordnet sind, dicht verschlossen sind.

5. Vorrichtung nach Anspruch 1, **dadurch gekennzeichnet, dass** gegenüber der Düse (7') des Triebwerks ein bombierter Einlass (21) im Hohlzylinder (1;2) angeordnet ist.

6. Vorrichtung nach einem der Ansprüche 1 bis 5, **dadurch gekennzeichnet, dass** der Hohlzylinder (1;2) eine pyrotechnische Mischung enthält.

7. Vorrichtung nach Anspruch 6, **dadurch gekennzeichnet, dass** die pyrotechnische Mischung aus 22% Zinkoxid, 18% Polyvinylchlorid, einer Reaktionsmischung aus 22% Zinkdiaminchlorid, 36% Ammoniumperchlorat und 2% Kollodiumwolle besteht.

8. Vorrichtung nach Anspruch 1, **dadurch gekennzeichnet, dass** die Dampfeinheit aus mehreren, wasserführenden Rohrleitungen besteht, welche in einem Hohlzylinder münden und durch hitzeempfindliche Endstücke oder Sicherungen abgeschlossen und/oder gesichert sind.

## Claims

1. Assembly for generating an optical marking of the flight path of a flying object, in particular a rocket, which is accelerated by a power unit, which assembly is associated with the power unit and has a component which is in the form of a hollow cylinder and which admixes visible smoke and/or steam particles to the exhaust gas jet and/or the discharged air, **characterised in that** a smoke and/or steam unit is connected to the nozzle of the power unit or to the rocket motor and is activated or ignited by the gas jet of the rocket motor, **in that** a sieved tube (2) is provided inside the hollow cylinder (1; 2) and has a diffusor face (7) at the rear end, and **in that** the hollow cylinder (1; 2) has bore holes (5) therein, which are covered by a heat-sensitive foil (8).

2. Assembly according to claim 1, **characterised in that** axial bore holes (18) are provided in the diffusor face (7).

3. Assembly according to claim 2, **characterised in that** the bore holes (18) are sealed tightly by locking spigots (20).

4. Assembly according to claim 2, **characterised in that** the bore holes (18) are sealed tightly by locking spigots (20) which are arranged on a band (19).

5. Assembly according to claim 1, **characterised in that** a tapered inlet (21) is arranged in the hollow cylinder (1; 2) opposite the nozzle (7') of the power unit.

6. Assembly according to any one of claims 1 to 5, **characterised in that** the hollow cylinder (1; 2) contains a pyrotechnic mixture.

7. Assembly according to claim 6, **characterised in that** the pyrotechnic mixture comprises 22% zinc oxide, 18% polyvinyl chloride, a reaction mixture of 22% zinc diaminochloride, 36% ammonium perchlorate and 2% collodion cotton.

8. Assembly according to claim 1, **characterised in that** the steam unit comprises a plurality of water-carrying tubes which open in a hollow cylinder and which are closed and/or secured by heat-sensitive end pieces or safety devices.

## Revendications

1. Dispositif pour produire un marquage optique de la trajectoire d'un missile accéléré par un propulseur, en particulier d'une fusée, lequel dispositif est associé au propulseur et présente une unité, réalisée sous forme de cylindre creux, qui mélange des particules de fumées et/ou de vapeur visibles au jet de gaz émis et/ou à l'air d'échappement, **caractérisé en ce qu'**une unité de fumée et/ou de vapeur, qui est activée ou allumée par le jet de gaz du moteur-fusée, est raccordée à la tuyère du propulseur ou au moteur-fusée, qu'un tube de crépine (2), qui présente du côté arrière une surface de diffuseur (7), est prévu à l'intérieur du cylindre creux (1 ; 2), et que le cylindre creux (1 ; 2) présente à l'intérieur des trous (5) recouverts par une feuille thermosensible (8).

2. Dispositif suivant la revendication 1, **caractérisé en ce que** des trous axiaux (18) sont présents dans la surface de diffuseur (7).

3. Dispositif suivant la revendication 2, **caractérisé en ce que** les trous (18) sont fermés hermétiquement par des tenons de fermeture (20).

4. Dispositif suivant la revendication 2, **caractérisé en ce que** les trous (18) sont fermés hermétiquement par des tenons de fermeture (20), qui sont disposés sur une bande (19).

5. Dispositif suivant la revendication 1, **caractérisé en ce qu'**une admission bombée (21) est disposée dans le cylindre creux (1 ; 2) en vis-à-vis de la tuyère (7') du propulseur.

6. Dispositif suivant l'une des revendications 1 à 5, **caractérisé en ce que** le cylindre creux (1 ; 2) contient un mélange pyrotechnique.

7. Dispositif suivant la revendication 6, **caractérisé en ce que** le mélange pyrotechnique se compose de 22% d'oxyde de zinc, de 18% de chlorure de polyvinyle, d'un mélange réactif de 22% de chlorure de zinc-diamine, de 36% de perchlorate d'ammonium et de 2% de cotoncollodion.

8. Dispositif suivant la revendication 1, **caractérisé en ce que** l'unité de vapeur se compose de plusieurs tuyauteries de conduite d'eau, qui débouchent dans un cylindre creux et sont fermées et/ou protégées par des pièces d'extrémité thermosensibles ou des fusibles.
